# EUROPÄISCHE PATENTSCHRIFT

(11) **EP 0 345 270 B1**
(45) Veröffentlichungstag und Bekanntmachung des Hinweises auf die Patenterteilung: **08.04.1992**
(21) Anmeldenummer: 88901025.2
(22) Anmeldetag: 28.01.1988
(51) Int. Cl.: G03G 15/00

(54) **SPIELFREIE LAGEREINRICHTUNG FÜR FOTOLEITERTROMMELN IN DRUCK- ODER KOPIERGERÄTEN**
PLAY-FREE BEARING INSTALLATION FOR GUIDE DRUMS IN PRINTERS OR PHOTOCOPIERS
AGENCEMENT DE PALIERS SANS JEU POUR TAMBOURS DE GUIDAGE PHOTO DANS DES IMPRIMANTES OU PHOTOCOPIEURS

(30) Priorität: 09.02.1987 DE 3703942
(43) Veröffentlichungstag der Anmeldung: 13.12.1989
(73) Patentinhaber: Siemens Nixdorf Informationssysteme Aktiengesellschaft, 33102 Paderborn (DE)
(72) Erfinder: SCHREYER, Siegfried, D-8019 Glonn (DE)
(74) Vertreter: Fuchs, Franz-Josef, Dr.-Ing.
(86) Internationale Anmeldenummer: DE8800040
(87) Internationale Veröffentlichungsnummer: WO8805931

(56) Entgegenhaltungen:
- FR-A- 2 089 753
- US-A- 4 134 667
- US-A- 4 134 669
- US-A- 4 527 883

## Beschreibung

Die Erfindung betrifft eine Einrichtung zum lösbaren Befestigen einer als Zwischenträger eines nichtmechanischen Druck- oder Kopiergerätes ausgebildeten Trommel gemäß dem Oberbegriff des Patentanspruches 1.

Eine derartige Einrichtung ist aus der DE-OS 27 17 055 bekannt. Bei der dort beschriebenen Einrichtung weist die Fotoleitertrommel an beiden Enden ausgedrehte zylindrische Ansätze auf, die mit entsprechenden Ansätzen von auf der Antriebswelle angeordneten Trommelaufnahmeflanschen zusammenwirken. Ein Trommelaufnahmeflansch ist dabei fest mit der Antriebswelle verbunden, der andere lösbar über eine Durchgangsbohrung auf die Antriebswelle aufschiebbar. Eine Spannvorrichtung, die mit der Antriebswelle verschraubt wird, drückt den lösbaren Trommelaufnahmeflansch federnd gegen die Trommel und diese gegen den ortsfesten Trommelaufnahmeflansch.

Die mit einer derartigen Einrichtung erreichbare Rundlaufgenauigkeit der Fotoleitertrommel ist abhängig von dem Differenzspiel zwischen den Trommelaufnahmeflanschen und dem Innendurchmesser der Fotoleitertrommel, von dem Differenzspiel zwischen Durchgangsbohrung des lösbaren Trommelaufnahmeflansches und Antriebswelle und weiters von der eigentlichen Rundlaufgenauigkeit der Antriebswelle.

Bei mit Zwischenträgern arbeitenden Druckgeräten wie elektrofotografischen Druckgeräten oder magnetischen Druckgeräten ist eine hohe Rundlaufgenauigkeit des trommelförmigen Zwischenträgers sehr wichtig hinsichtlich der Qualität des erzeugten Druckbildes. Dies insbesondere dann, wenn mit einer hohen Zeichenauflösung gedruckt werden soll. Werden außerdem zur Erzeugung von Mehrfarbendruck oder von Vorund Rückseitendruck mehrere Druckgeräte gekoppelt, so summieren sich die Rundlaufungenauigkeiten jeder am Druck beteiligten Druckeinrichtung.

Aufgabe der Erfindung ist es, eine Einrichtung der eingangs genannten Art so auszugestalten, daß trotz leichter Austauschbarkeit des trommelförmigen Zwischenträgers eine hohe Rundlaufgenauigkeit erreicht wird. Eine Beschädigung und Beeinträchtigung der Oberfläche des trommelförmigen Zwischenträgers soll vermieden werden.

Diese Aufgabe wird bei einer Einrichtung der eingangs genannten Art gemäß dem kennzeichnenden Teil des ersten Patentanspruches gelöst.

Vorteilhafte Ausführungsformen der Erfindung sind in den Abhängigen Ansprüchen gekennzeichnet.

Dadurch, daß zum Zentrieren des zweiten austauschbar ausgestalteten Trommelaufnahmeflansches auf der Antriebswelle zwischen der Antriebswelle und dem Trommelaufnahmeflansch sich beim Verschrauben der Spanneinrichtung mit der Antriebswelle verspreizende Spreizelemente angeordnet sinddie z.B. aus Spannscheiben bestehen können - wird der Trommelaufnahmeflansch exakt auf die Antriebswelle lagerluftfrei, zentriert. Durch die zusätzliche Maßnahme der konischen Ausbildung der Enden der Trommel und der Trommelaufnahmeflansche kann zwischen den Trommelaufnahmeflanschen und der Trommel ebenfalls kein Lagerspiel auftreten.

Bei einer vorteilhaften Ausführungsform der Erfindung ist der erste Trommelaufnahmeflansch über als Vorzentrierelemente für die Trommel ausgebildete, sich entlang der Trommelinnenwand erstreckende Rippen mit der Antriebswelle verbunden. Die Rippen durchgreifen dabei den austauschbaren Trommelaufnahmeflansch an den vorgesehenen Öffnungen, so daß im abgenommenen Zustand des Trommelaufnahmeflansches ein leichtes Austauschen der Trommel möglich ist. Die Trommel kann dabei ohne daß es zu Beschädigungen der Oberfläche kommen kann, zunächst auf den rippenförmigen Vorzentrierelementen aufgesetzt werden. Die Feinzentrierung erfolgt dann durch Einschrauben der Spannvorrichtung und Verspannen der Trommel zwischen den Trommelaufnahmeflanschen.

Bei einer weiteren Ausführungsform der Erfindung, die auch die Rundlaufungenauigkeit der Antriebswelle ausschaltet, ist die Antriebswelle an beiden Enden gelagert und zwar an einem Ende über ein dem Gehäuse ortsfest zugeordnetes Lager und an dem anderen Ende über ein abnehmbares Lager. Das Lager ist dabei in vorteilhafter Weise auf der Innenseite eines dem Gehäuse verschraubbaren Lagerschildes angeordnet, wobei das Lagerschild so ausgebildet ist, daß es den Zugangsbereich für die Trommel im eingebauten Zustand vollständig staubfrei und berührungssicher abdeckt.

Eine Ausführungsform der Erfindung ist in den Zeichnungen dargestellt und wird im folgenden beispielsweise näher beschrieben. Es zeigen
FIG 1 eine Lagereinrichtung für eine Fotoleitertrommel in einer nach dem Prinzip der Elektrofotografie arbeitenden Druckeinrichtung im eingebauten Zustand der Fotoleitertrommel teilweise in Schnittdarstellung,
FIG 2 eine Schnittdarstellung der Lagereinrichtung im Bereich des lösbaren Trommelaufnahmeflansches im gespannten Zustand der Spannvorrichtung und
FIG 3 eine schematische Darstellung der Lagereinrichtung im entspannten Zustand der Spannvorrichtung.

In einer hier nicht im einzelnen dargestellten nach dem Prinzip der Elektrofotografie arbeitenden Druckeinrichtung ist der trommelförmige Zwischenträger, die sogenannte Fotoleitertrommel 10, in einem Gehäuseträger 11 des Gerätes drehbar gelagert und wird über eine Riemenscheibe 12 und eine Antriebswelle 13 motorisch angetrieben. Zur Lagerung der aus einem Hohlzylinder bestehenden Fotoleitertrommel 10, die an der Außenseite eine Fotoleiterschicht trägt, ist auf der Antriebswelle 13 und mit dieser fest verbunden, ein erster Trommelaufnahmeflansch 14 befestigt. Der erste Trommelaufnahmeflansch 14 weist Rippen 15 auf, die als Vorzentrierelemente für die Fotoleitertrommel dienen und die sich über die Breite der Fotoleitertrommel 10 hinaus erstrecken. Weiterhin weist der erste Trommelaufnahmeflansch einen konusförmigen Ansatz 16 auf, der mit einem entsprechenden konusförmigen Ansatz 17 der Fotoleitertrommel 10 zusammenarbeitet. Als Gegenlager zum ersten Trommelaufnahmeflansch dient ein lösbar mit der Antriebswelle 13 verbundener zweiter Trommelaufnahmeflansch 18, der ebenfalls einen konusförmigen Ansatz 19 aufweist, der wiederum mit einem entsprechenden konusförmigen Ansatz 20 des anderen Endes der Fotoleitertrommel 10 zusammenwirkt. Oer zweite Trommelaufnahmeflansch 18 weist eine Durchgangsbohrung 21 auf, und stützt sich über eine Ringhülse 22 und einen Druckring 23 auf entsprechenden Ansätzen 24 der Antriebswelle 13 ab. Zwischen der Ringhülse 22 und dem Druckring 23 sind Ringspannscheiben 25 angeordnet, die sich über den Druckring 23 verspreizen lassen und damit die Durchgangsbohrung 21 des zweiten Trommelaufnahmeflansches 18 auf die Antriebswelle 13 zentrieren. Zur lösbaren Befestigung des zweiten Trommelaufnahmeflansches ist eine Spannvorrichtung vorgesehen, die ein auf die Antriebswelle 13 aufschraubbares Handrad 26 aufweist. Das Handrad 26 ist über einen Ring auf dem zweiten Trommelaufnahmeflansch gesichert und stützt sich über eine Druckfeder 27 auf dem zweiten Trommelaufnahmeflansch 18 ab. Ein Ansatzstück 28 drückt beim Einschrauben gegen den Druckring 23.

Die Antriebswelle selbst und damit die Trommelaufnahmeflansche ist einerseits über ein ortsfestes Lager aus zwei Lagerelementen 29 und 30, andererseits über ein lösbares Gegenlager 31 im Gehäuseträger 11 gelagert. Das Gegenlager 31 besteht dabei aus einem über Rändelschrauben 32 und Zentrierstifte 33 mit dem Gehäuseträger 11 läsbar verbindbaren Lagerschild 34, das auf der Innenseite ein Kugellager 35 zur Lagerung der Antriebswelle 13 aufweist.

Ein Einbau der Fotoleitertrommel 10 wird ausgehend von der in der FIG 3 dargestellten Funktionslage bei abgenommenen Lagerschild 34 wie folgt bewerkstelligt. Zunächst wird die Fotoleitertrommel 10 auf die Rippen 15, die als Vorzentrierelemente dienen und die bis in den Bereich des Gehäuseträgers 11 hervorragen, aufgeschoben. Dann wird der zweite Trommelaufnahmeflansch aufgesetzt und die Spannvorrichtung mit dem Handrad 26 verschraubt. Die Druckfeder 27 drückt über den zweiten Trommelaufnahmeflansch 18 die Fotoleitertrommel 10 mit den konusförmigen Ansätzen 19 und 20 an die konusförmigen Ansätze 16 und 17 des ersten Trommelaufnahmeflansches. Durch weiteres Einschrauben der Spannvorrichtung erhöht sich die Kraft auf den Druckring 23, der die Ringspannscheiben 25 zusammendrückt, womit ein Form- und Kraftschluß zwischen Antriebswelle 13 und zweitem Trommelaufnahmeflansch 18 erreicht wird. Das Maximum des Form- bzw. Kraftschlusses wird dann erreicht, wenn die Spannvorrichtung mit dem Handrad 26 auf Anschlag gedreht ist. Durch die Kraft der Druckfeder 27 wird außerdem ein Form- und Kraftschluß über die konusförmigen Ansätze 16, 17, 19, 20 des ersten und zweiten Trommelaufnahmeflansches und der Fotoleitertrommel 10 zwischen der Fotoleitertrommel 10 und den Trommelaufnahmeflanschen erreicht. Nach Festschrauben des Handrades wird dann das Lagerschild 34 mit dem Kugellager 35 auf das Ende der Antriebswelle aufgeschoben und über die Rändelschrauben 32 bzw. die Zentrierstifte 33 entsprechend der Darstellung der FIG 2 fixiert.

In dem beschriebenen Beispiel der FIG 2 und 3 besteht die Spreizeinrichtung aus Ringspannscheiben 25, die sich unmittelbar auf der Durchgangsbohrung 21 des zweiten Trommelaufnahmeflansches 18 und der Antriebswelle 13 abstützen. Es ist jedoch auch möglich - in hier nicht dargestellter Weise - zwischen den Ringspannscheiben 25 und der Durchgangsbohrung 21 eine Hülse

anzuordnen bzw. eine Hülse zwischen Antriebswelle 13 und Ringspannscheiben um z.B. eine Verletzung der Oberfläche der Durchgangsbohrung bzw. der Antriebswelle 13 der Ringspannscheiben zu vermeiden. Weiterhin ist es möglich, anstelle der Druckfeder, Tellerfedern zu verwenden.

## Patentansprüche

1. Einrichtung zum lösbaren Befestigen einer als Zwischenbildträger eines nichtmechanischen Druck- oder Kopiergerätes ausgebildeten Trommel (10) auf einer Antriebswelle (13) mittels einer Trommellagerung, die einen ersten Trommelaufnahmeflansch (14) aufweist, der auf der Antriebswelle (13) fest angeordnet ist und der mit seinem inneren Rand ein freies Ende der Trommel (10) aufnimmt und einen zweiten, auf der Antriebswelle (13) zentrierten und in axialer Richtung beweglichen Trommelaufnahmeflansch (18), der mit seinem inneren Rand das andere freie Ende der Trommel (10) aufnimmt, wobei eine Spannvorrichtung (26, 27) durch Verschrauben mit der Antriebswelle (13) den zweiten Trommelaufnahmeflansch (18) federnd gegen die Trommel (10) und diese gegen den ersten Trommelaufnahmeflansch (14) drückt, **dadurch gekennzeichnet**, daß zum Zentrieren des zweiten Aufnahmeflansches (18) auf der Antriebswelle (13) zwischen der Antriebswelle (13) und dem zweiten Trommelaufnahmeflansch (18) sich beim Verschrauben mit der Antriebswelle (13) verspreizende Spreizelemente (25) angeordnet sind.

2. Einrichtung nach Anspruch 1, **dadurch gekennzeichnet**, daß der innere Rand des zweiten Trommelaufnahmeflansches (18) und/oder die freien Enden der Trommel (10) konisch ausgebildet sind.

3. Einrichtung nach einem der Ansprüche 1 oder 2, **dadurch gekennzeichnet**, daß die Spreizelemente als Ringspannscheiben (25) ausgebildet sind.

4. Einrichtung nach einem der Ansprüche 1 oder 3, **dadurch gekennzeichnet**, daß die Spanneinrichtung einen die Spreizelemente (25) beim Verschrauben betätigenden Druckring (23) aufweist.

5. Einrichtung nach einem der Ansprüche 1 bis 4, **dadurch gekennzeichnet**, daß der erste Trommelaufnahmeflansch (14) über als Vorzentrierelemente für die Trommel (10) ausgebildete, sich entlang der Trommelinnenwand erstreckende Rippen (15) mit der Antriebswelle verbunden ist.

6. Einrichtung nach einem der Ansprüche 1 bis 5, **dadurch gekennzeichnet**, daß die Antriebswelle (13) im Gehäuse (11) über ein gehäusefestes Lager (29, 30) und ein zum Auswechseln der Trommel (10) abnehmbares Gegenlager (31) gelagert ist.

7. Einrichtung nach Anspruch 6, **dadurch gekennzeichnet**, daß das Gegenlager (31) auf einseitig auf einem mit dem Gehäuse lösbar verbindbaren Lagerschild (34) derart angeordnet ist, daß das Lagerschild (34) im eingebauten Zustand den Zugang zur Trommel (10) vollständig abdeckt.

## Claims

1. Device for detachably mounting on a drive shaft (13) a drum (10), constructed as an intermediate image carrier of a non-mechanical printer or copier, by means of a drum bearing which has a first drum receiving flange (14) which is permanently arranged on the drive shaft (13) and which receives with its inner edge a free end of the drum (10), and a second drum receiving flange (18) which is centred on the drive shaft (13), is movable in the axial direction and receives with its inner edge the other free end of the drum (10), a clamping device (26, 27) pressing the second drum receiving flange (18) resiliently against the drum (10) by screwing to the drive shaft (13) and pressing said drum against the first drum receiving flange (14), characterised in that in order to centre the second receiving flange (18) on the drive shaft (13) spreader elements (25) which expand during screwing to the drive shaft (13) are arranged between the drive shaft (13) and the second drum receiving flange (18).

2. Device according to Claim 1, characterised in that the inner edge of the second drum receiving flange (18) and/or the free ends of the drum (10) are of conical construction.

3. Device according to one of Claims 1 or 2, characterised in that the spreader elements are constructed as annular strain washers (25).

4. Device according to one of Claims 1 or 3, characterised in that the clamping device has a pressure ring (23) which actuates the spreader elements (25) during screwing.

5. Device according to one of Claims 1 to 4, characterised in that the first drum receiving flange (14) is connected to the drive shaft via ribs (15) which are constructed as precentering elements for the drum (10) and extend along the inner wall of the drum.

6. Device according to one of Claims 1 to 5, characterised in that the drive shaft (13) is mounted in the housing (11) by means of a bearing (29, 30) fixed to the housing and a corresponding bearing (31) removable for the purpose of changing the drum (10).

7. Device according to Claim 6, characterised in that the corresponding bearing (31) is arranged on one side on an end shield (34) which can be detachably connected to the housing, in such a way that in the installed state the end shield (34) completely covers the access to the drum (10).

## Revendications

1. Dispositif pour fixer de façon amovible un tambour (10) réalisé sous la forme d'un support d'images intermédiaire d'un dispositif d'impression et de copiage non mécanique, à un arbre d'entraînement (13) à l'aide d'un support de tambour, qui comporte une première bride (14) de réception du tambour, qui est montée fixe sur l'arbre d'entraînement (13) et reçoit, par son bord intérieur, une extrémité libre du tambour (10), et une seconde bride (18) de réception du tambour, qui est centrée sur l'arbre d'entraînement (13), est déplaçable dans la direction axiale et reçoit, par son bord intérieur, l'autre extrémité libre du tambour (10), et dans lequel, sous l'effet de son vissage sur l'arbre d'entraînement (13), un dispositif de serrage (26,27) repousse la seconde bride (18) de réception du tambour contre le tambour (10) et repousse ce dernier contre la première bride (14) de réception du tambour, caractérisé par le fait que pour le centrage de la seconde bride de réception (18) sur l'arbre d'entraînement (13), des éléments d'écartement (25), qui s'écartent lors du vissage sur l'arbre d'entraînement (17), sont disposés entre l'arbre d'entraînement (13) et la seconde bride (18) de réception du tambour.

2. Dispositif suivant la revendication 1, caractérisé par le fait que le bord intérieur de la seconde bride (18) de réception du tambour et/ou les extrémités libres du tambour (10) sont réalisés avec une forme conique.

3. Dispositif suivant l'une des revendications 1 ou 2, caractérisé par le fait que les éléments d'écartement sont agencés sous la forme de disques annulaires de serrage (25).

4. Dispositif suivant l'une des revendications 1 ou 3, caractérisé par le fait que le dispositif de serrage possède une bague de pression (23) qui actionne les éléments d'écartement (25) lors du vissage.

5. Dispositif suivant l'une des revendications 1 à 4, caractérisé par le fait que la première bride (14) de réception du tambour est raccordée à l'arbre d'entraînement par l'intermédiaire de nervures (15) qui sont réalisées sous la forme d'éléments de précentrage pour le tambour (10) et s'étendent le long de la paroi intérieure du tambour.

6. Dispositif suivant l'une des revendications 1 à 5, caractérisé par le fait que l'arbre d'entraînement (13) est tourillonné dans le carter (11) par l'intermédiaire d'un palier (29,30) solidaire du carter et d'un palier antagoniste (31) pouvant être retiré pour remplacer le tambour (10).

7. Dispositif suivant la revendication 6, caractérisé par le fait que le palier antagoniste (31) est disposé d'un côté sur un flasque de palier (34) pouvant être raccordé de façon amovible au carter, de sorte qu'à l'état monté, le flasque de palier (34) masque complètement l'accès au tambour (10).
